# FASCICULE DE BREVET EUROPEEN

(11) **EP 2 374 393 B1**
(45) Date de publication et mention de la délivrance du brevet: **09.09.2015**
(21) Numéro de dépôt: 11305388.8
(22) Date de dépôt: 04.04.2011
(51) Int. Cl.: A47L 9/00, A47L 9/02, A47L 9/06

(54) **Suceur d'aspirateur**
Staubsaugerdüse
Vacuum cleaner nozzle

(30) Priorité: 06.04.2010 FR 1052574
(43) Date de publication de la demande: 12.10.2011
(73) Titulaire: SEB S.A., 69130 Ecully (FR)
(72) Inventeur: Marchal, Eric, 27120 Houlbec-Cocherel (FR); Bernard, Pascal, 27950 Saint-Marcel (FR)
(74) Mandataire: Cémeli, Eric Philippe Laurent

(56) Documents cités:
- DE-U1- 8 814 882
- DE-U1-202005 014 329
- GB-A- 2 014 438
- US-A- 3 040 364

## Description

La présente invention concerne un suceur d'aspirateur à poussières, et plus particulièrement l'architecture interne dudit suceur.

La présente invention vise à réduire le bruit aéraulique généré par le passage de l'air dans le suceur ainsi qu'à augmenter l'efficacité d'aspiration du suceur

Il est déjà connu, par le document US20060000053, un suceur d'aspiration présentant une zone de raccordement d'au moins un canal d'aspiration à une tubulure d'aspiration reliée au bâti de l'aspirateur. Le suceur comprend une semelle dépourvue de brosse et comprenant plusieurs canaux d'aspiration. Le suceur comprend également un capot supérieur. Les canaux d'aspiration débouchent sur l'avant et sur le côté du suceur. Les canaux de la semelle sont divisés en deux groupes, un pour chaque côté du suceur. Le capot comprend un collecteur en liaison aéraulique d'une part avec la tubulure et d'autre part avec les deux groupes de canaux.

Le trajet de l'air dans le suceur est soumis à de nombreux changements de direction, ce qui génère des turbulences, sources de bruit. Par ailleurs, le contact entre le sol et le suceur comprend de nombreuses fuites, nécessitant d'augmenter le débit d'aspiration pour maintenir l'efficacité du suceur.

La présente invention propose de pallier aux inconvénients de l'état de la technique en proposant un suceur plus silencieux et plus efficace.

Cet objectif est atteint par un suceur d'aspirateur ouvert vers la surface à nettoyer par un canal d'aspiration ménagé dans la semelle du suceur et s'étendant sensiblement horizontalement, le canal étant relié, par une zone de raccordement, à un tube d'aspiration relié à l'aspirateur, caractérisé en ce que la zone de raccordement est formée par des parois courbes dont le rayon de courbure est supérieur à 30mm et en ce que la semelle comprend une brosse sur toute sa périphérie, la brosse comprenant au moins une ouverture uniquement sur le bord inférieur de sa face avant.

En optimisant les formes du suceur, le niveau de bruit est réduit et, en contrôlant plus précisément l'étanchéité et la section de fuite du suceur, l'efficacité du suceur est accrue.

Selon d'autres variantes de réalisation :
- l'avant de la brosse comprend une pluralité d'ouvertures de même dimension, réparties uniformément sur le bord inférieur de la brosse.
- l'avant de la brosse comprend une pluralité d'ouvertures réparties uniformément sur le bord inférieur de la brosse, et en ce que la surface des ouvertures varie de sorte que la surface augmente lorsque les ouvertures s'éloignent du plan transversal médian du suceur.
- la (s) ouverture (s) est (sont) de forme rectangulaire.
- la dimension de la ou des ouvertures est déterminée en fonction d'un compromis niveau de bruit/débit du suceur.
- la semelle comprend un cadre dans lequel est insérée la brosse, le centre du cadre formant l'entrée du canal d'aspiration, et en ce que le cadre comprend des parois inclinées, formant déflecteur vers la zone de raccordement, et des parois courbes, formant la zone de raccordement.
- le suceur comprend un capot supérieur formant la paroi supérieure de la zone de raccordement.
- la paroi supérieure comprend deux nervures formant un V.

D'autres caractéristiques et avantages de l'invention ressortiront de la description qui va suivre, prise à titre d'exemple non limitatif, en référence aux figures annexées dans lesquelles :
- la figure 1 présente une vue en perspective éclatée d'un suceur selon l'invention ;
- la figure 2 présente une vue en perspective d'un suceur selon l'invention.

L'invention va à présent être décrite en référence aux figures 1 et 2.

La présente invention concerne un suceur d'aspirateur. Selon l'exemple d'illustration de l'invention, tel que le montre la figure 1, le suceur est de forme rectangulaire. Toutefois, la présente invention n'est pas limitée à cette forme rectangulaire et peut être mise en oeuvre par exemple sur un suceur triangulaire.

Le suceur est connecté au corps de l'aspirateur par l'intermédiaire d'un tube de liaison. L'aspirateur possède notamment un moto-ventilateur susceptible de créer un flux d'aspiration d'air dans le tube et dans le suceur.

Le suceur comporte trois composants principaux : une semelle 2, une brosse 3 et un capot 1 supérieur. La brosse 3 et le capot 1 sont assemblés sur la semelle 2 pour former le suceur de l'aspirateur.

La semelle 2 comprend un cadre 20 sensiblement rectangulaire. L'épaisseur du cadre est de l'ordre de quelques millimètres alors que la hauteur est de l'ordre de quelques dizaines de millimètres. Le cadre 20 est réalisé, par exemple, en matière plastique.

Le cadre 20 comprend des moyens de fixation 23, 24 permettant l'assemblage de la brosse 3. A titre d'exemple, les moyens de fixation 23, 24 comprennent des échancrures sur la face extérieure du cadre 20. La brosse 3 est insérée en force dans ces échancrures 23, 24. D'autres moyens d'assemblage de la brosse 3 sur le cadre 20 peuvent être prévus. Ainsi, la brosse 3 peut être collée et/ou clipsée sur la cadre 20.

Le centre du cadre 20 forme l'entrée du canal 29 d'aspiration du suceur. Pour orienter le flux d'air chargé de déchets vers le tube flexible de l'aspirateur, le cadre 20 comprend des parois 22 déflectrices. Les parois 22 déflectrices dirigent le flux d'air des parties latérales de la semelle 2 vers le centre du suceur. Les parois 22 déflectrices sont formées par des plans inclinés dont la largeur correspond à la largeur du cadre 20.

Par ailleurs, la semelle 2 comprend une zone 21 de raccordement au tube de liaison de l'aspirateur (non représenté). La zone 21 de raccordement est située sensiblement au centre du suceur et comprend des parois 25 latérales et un fond 26. Les parois 25 latérales sont connectées aux parois 22 déflectrices alors que le fond 26 est connecté au cadre 20 de la semelle 2.

Selon l'invention, les parois 25 latérales sont de forme courbée et leur rayon de courbure est supérieur à 30mm. Cette courbure permet de limiter la formation de turbulence dans l'écoulement du flux d'air et donc de diminuer le niveau de bruit. Par ailleurs, les zones de liaison entre le fond 26 et les parois 25 latérales forment aussi des surfaces courbes dont les rayons de courbure sont également supérieurs à 30mm.

De même, les zones de liaison entre les parois 22 inclinées et le cadre 20 ont des grands rayons de courbure (de l'ordre d'un dizaine de millimètres).

Le capot 1 supérieur est sensiblement rectangulaire pour se fixer sur le cadre 20 de la semelle 2. La partie centrale 14 du capot 1 supérieur constitue la zone de raccordement du tube de l'aspirateur. Le tube est connecté à un manchon 10 cylindrique formant la sortie amont de la zone de raccordement. La zone de raccordement du capot 1 supérieur comprend une zone 13 formant couvercle et des parois 11 latérales. Les parois 11 latérales du capot 1 supérieur ont sensiblement la même forme, et notamment sensiblement le même rayon de courbure, que les parois 25 latérales de la semelle 2. Lors de l'assemblage du suceur, celles-ci s'emboîtent les unes dans les autres.

De même, la zone 13 formant couvercle ferme la paroi supérieure de la zone 21 de raccordement de la semelle 2. La zone 13 formant couvercle peut comprendre deux nervures 15.1, 15.2 formant un V dont la pointe est dirigée vers le manchon 10 cylindrique. La zone 16 située entre les deux nervures 15.1, 15.2 est sensiblement plane. Ainsi, les flux d'air provenant des côtés du suceur et déviés par les parois 22 déflectrices sont guidés par les nervures 15.1, 15.2 dans le tube d'aspiration. Ce guidage réduit les turbulences et donc les bruits d'écoulement.

Les extrémités latérales 12 du capot 1 supérieur, situées de part et d'autre de la zone de raccordement, sont sensiblement planes. Le capot 1 supérieur comprend un rebord qui vient recouvrir en partie le cadre 20 de la semelle 2 lors du montage du suceur.

Selon la variante de réalisation représentée aux figures, le capot 1 supérieur est inséré en force sur le bord supérieur du cadre 20. L'assemblage peut être complété par un collage.

La brosse 3 est formée d'un assemblage de poils. La forme de la brosse 3 est rectangulaire. Ainsi, toute la périphérie de la semelle 3 du suceur comprend des poils.

Les dimensions de la brosse 3 sont sensiblement les mêmes que le cadre 20 de la semelle 2 du suceur. Par ailleurs, l'épaisseur de la brosse 3, c'est-à-dire l'épaisseur de l'assemblage de poils, est de l'ordre de quelques millimètres. La hauteur de la brosse, c'est-à-dire la hauteur des poils, est de l'ordre d'une dizaine de millimètres. Une fois assemblé sur la semelle 2, le suceur repose sur les poils de la brosse 3. Selon l'invention, au moins une ouverture 36 est pratiquée sur le bord 34 inférieur de la face avant de la brosse 3. Ainsi, trois des quatre bords de la brosse 3 ne comprennent aucune ouverture. Cette configuration permet d'augmenter l'efficacité d'aspiration du suceur en contrôlant précisément la section de fuite du suceur. En effet, le fait de mettre en place une brosse sur toute la périphérie de la semelle permet de garantir l'étanchéité du suceur et donc l'efficacité d'aspiration de celui-ci. La ou les ouvertures 36 créent une section de fuite pour faciliter le déplacement du suceur sur le sol à nettoyer. La dimension des ouvertures est déterminée en fonction d'un compromis niveau de bruit/débit du suceur.

A titre d'exemple, lorsque l'aspirateur fonctionne avec un débit d'environ 25l/s, la surface totale des ouvertures des trous est de 550mm².

Selon la variante de réalisation représentée aux figures, la face avant 31 de la brosse 3 comprend une pluralité d'ouvertures 36 rectangulaires réparties uniformément sur le bord 34 inférieur. Cette répartition homogène des ouvertures 36 permet de simplifier la fabrication. Toutefois, il est possible d'envisager d'autres configurations. Ainsi, tout en gardant une répartition homogène des ouvertures 36 sur le bord 34 inférieur de la brosse 3, les ouvertures 36 peuvent être de dimensions différentes. Selon un exemple de réalisation, les ouvertures 36 situées le plus au centre ont une surface plus petite que les ouvertures situées aux extrémités. La surface des ouvertures peut aussi augmenter progressivement lorsqu'elles s'éloignent du plan transversal médian du suceur. Ainsi, le débit d'aspiration au travers des ouvertures 36 est plus équilibré.

La forme des ouvertures peut également varier. Des ouvertures en arc de cercle ou en triangle peuvent être réalisées à la place des ouvertures rectangulaires.

L'utilisation de parois courbées à grand rayon de courbure, pour réaliser notamment la zone de raccordement du suceur, permet d'une part de diminuer les turbulences et d'autre part de réduire les pertes de charges. Ainsi, non seulement les bruits d'écoulement de l'air dans le suceur sont réduits mais, pour un même débit, l'efficacité d'aspiration est augmentée.

En améliorant d'une part l'étanchéité du suceur par l'utilisation d'une brosse sur toute la périphérie du suceur et d'autre part en contrôlant précisément le débit de fuite, l'efficacité d'aspiration est améliorée. Ceci permet ainsi de réduire le débit d'aspiration sans dégrader les performances du suceur. Cette réduction du débit réduit également le niveau de bruit du suceur.

## Revendications

1. Suceur d'aspirateur ouvert vers la surface à nettoyer par un canal (29) d'aspiration ménagé dans la semelle (2) du suceur et s'étendant sensiblement horizontalement, le canal étant relié, par une zone (21) de raccordement, à un tube d'aspiration relié à l'aspirateur, **caractérisé en ce que** la zone (21) de raccordement est formée par des parois (11, 25) courbes dont le rayon de courbure est supérieur à 30mm et **en ce que** la semelle (2) comprend une brosse (3) sur toute sa périphérie, la brosse (3) comprenant au moins une ouverture (36) uniquement sur le bord (34) inférieur de sa face avant (31).

2. Suceur d'aspirateur selon la revendication précédente, **caractérisé en ce que** l'avant de la brosse (3) comprend une pluralité d'ouvertures (36) de même dimension, réparties uniformément sur le bord inférieur (34) de la brosse (3).

3. Suceur d'aspirateur selon la revendication 1, **caractérisé en ce que** l'avant de la brosse (3) comprend une pluralité d'ouvertures (36) réparties uniformément sur le bord (34) inférieur de la brosse (3), et **en ce que** la surface des ouvertures (36) varie de sorte que la surface augmente lorsque les ouvertures (36) s'éloignent du plan transversal médian du suceur.

4. Suceur d'aspirateur selon l'une des revendications précédentes, **caractérisé en ce que** la (s) ouverture (s) (36) est (sont) de forme rectangulaire.

5. Suceur d'aspirateur selon l'une des revendications précédentes, **caractérisé en ce que** la dimension de la ou des ouvertures (36) est déterminée en fonction d'un compromis niveau de bruit/débit du suceur.

6. Suceur d'aspirateur selon l'une des revendications précédentes, **caractérisé en ce que** la semelle (2) comprend un cadre (20) dans lequel est insérée la brosse (3), le centre du cadre (20) formant l'entrée du canal (29) d'aspiration, et **en ce que** le cadre (20) comprend des parois (22) inclinées, formant déflecteur vers la zone (21) de raccordement, et des parois (25) courbes, formant la zone (21) de raccordement.

7. Suceur d'aspirateur selon l'une des revendications précédentes, **caractérisé en ce qu'**il comprend un capot (1) supérieur formant la zone (13) supérieure de la zone (21) de raccordement.

8. Suceur d'aspirateur selon la revendication précédente, **caractérisé en ce que** la zone (13) supérieure comprend deux nervures (15.1, 15.2) formant un V.

## Patentansprüche

1. Saugaufsatz für Staubsauger, der in Richtung der zu reinigenden Fläche durch einen Ansaugkanal (29) geöffnet ist, welcher in der Sohle (2) des Saugers ausgebildet ist und im Wesentlichen horizontal verläuft, wobei der Kanal durch einen Anschlussbereich (21) an ein Saugrohr angeschlossen ist, das an dem Staubsauger befestigt wird, **dadurch gekennzeichnet, dass** der Anschlussbereich (21) durch gekrümmte Wände (11, 25) gebildet wird, deren Krümmungsradius mehr als 30 mm beträgt und dass die Sohle (2) an ihrem gesamten Rand eine Bürste (3) umfasst, wobei die Bürste (3) mindestens eine Öffnung (36) nur an der unteren Kante (34) ihrer Vorderseite (31) aufweist.

2. Saugaufsatz für Staubsauger nach dem vorhergehenden Anspruch, **dadurch gekennzeichnet, dass** die Vorderseite der Bürste (3) mehrere Öffnungen (36) mit denselben Abmessungen aufweist, die gleichmäßig an der unteren Kante (34) der Bürste (3) angeordnet sind.

3. Saugaufsatz für Staubsauger nach Anspruch 1, **dadurch gekennzeichnet, dass** die Bürste (3) mehrere Öffnungen (36) aufweist, die gleichmäßig an der unteren Kante (34) der Bürste (3) angeordnet sind, und dass die Fläche der Öffnungen (36) so variiert, dass sich die Fläche mit der Entfernung der Öffnungen (36) von der quer verlaufenden Mittelebene des Saugaufsatzes vergrößert.

4. Saugaufsatz für Staubsauger nach einem der vorhergehenden Ansprüche, **dadurch gekennzeichnet, dass** die Öffnung bzw. Öffnungen (36) rechteckig geformt ist bzw. sind.

5. Saugaufsatz für Staubsauger nach einem der vorhergehenden Ansprüche, **dadurch gekennzeichnet, dass** die Abmessungen der Öffnung bzw. Öffnungen (36) sich nach einem Ausgleich zwischen Geräuschpegel/Durchsatzmenge des Saugaufsatzes richtet bzw. richten.

6. Saugaufsatz für Staubsauger nach einem der vorhergehenden Ansprüche, **dadurch gekennzeichnet, dass** die Sohle (2) einen Rahmen (20) umfasst, in dem die Bürste (3) eingefasst ist, wobei die Mitte des Rahmens (20) den Einlass des Ansaugkanals (29) bildet, und **dadurch gekennzeichnet, dass** der Rahmen (20) geneigte Wände (22) umfasst, die eine Ableitung in Richtung des Anschlussbereichs (21) bilden, sowie gekrümmte Wände (25), die den Anschlussbereich (21) bilden.

7. Saugaufsatz für Staubsauger nach einem der vorhergehenden Ansprüche, **dadurch gekennzeichnet, dass** er eine obere Abdeckhaube (1) aufweist, die den oberen Bereich (13) des Anschlussbereichs (21) bildet.

8. Saugaufsatz für Staubsauger nach dem vorhergehenden Anspruch, **dadurch gekennzeichnet, dass** der obere Bereich (13) zwei Rippen (15.1, 15.2) aufweist, die ein V bilden.

## Claims

1. Vacuum cleaner nozzle open towards the surface to be cleaned by a suction channel (29) formed in the sole (2) of the nozzle and extending substantially horizontally, the channel being connected by a connection area (21) to a suction pipe connected to the vacuum cleaner, **characterised in that** the connection area (21) is formed by curved walls (11, 25) whose radius of curvature is greater than 30 mm and **in that** the sole (2) comprises a brush (3) around its entire periphery, the brush (3) comprising at least one opening (36) only on the lower edge (34) of its front side (31).

2. Vacuum cleaner nozzle according to the preceding claim, **characterised in that** the front of the brush (3) comprises a plurality of openings (36) of the same size, uniformly distributed on the lower edge (34) of the brush (3).

3. Vacuum cleaner nozzle according to claim 1, **characterised in that** the front of the brush (3) comprises a plurality of openings (36) distributed uniformly on the lower edge (34) of the brush (3), and **in that** the area of the openings (36) varies such that the area increases as the openings (36) move away from the median transverse plane of the nozzle.

4. Vacuum cleaner nozzle according to one of the preceding claims, **characterised in that** the opening(s) (36) is (are) rectangular.

5. Vacuum cleaner nozzle according to one of the preceding claims, **characterised in that** the size of the opening or openings (36) is determined according to a noise level/ nozzle flow compromise.

6. Vacuum cleaner nozzle according to one of the preceding claims, **characterised in that** the sole (2) comprises a frame (20) into which the brush (3) is inserted, the centre of the frame (20) forming the inlet of the suction channel (29), and **in that** the frame (20) comprises inclined walls (22), forming a deflector towards the connection area (21), and curved walls (25), forming connection area (21).

7. Vacuum cleaner nozzle according to one of the preceding claims, **characterised in that** it comprises an upper cover (1) forming the upper area (13) of the connection area (21).

8. Vacuum cleaner nozzle according to the preceding claim, **characterised in that** the upper area (13) comprises two ribs (15.1, 15.2) forming a V.
